# EUROPÄISCHE PATENTSCHRIFT

(11) **EP 0 234 359 B1**
(45) Veröffentlichungstag und Bekanntmachung des Hinweises auf die Patenterteilung: **11.11.1992**
(21) Anmeldenummer: 87101576.4
(22) Anmeldetag: 05.02.1987
(51) Int. Cl.: B24D 9/00

(54) **Schleifwerkzeug für Profilleisten aus Holz od. dgl.**
Sanding tool for profiled wood strips or the like
Outil à poncer pour lattes de bois profilées ou analogues

(30) Priorität: 22.02.1986 DE 3605855
(43) Veröffentlichungstag der Anmeldung: 02.09.1987
(73) Patentinhaber: Arminius Schleifmittel GmbH, D-32760 Detmold (DE)
(72) Erfinder: Becker,Paul Dipl.-Ing., D-4930 Detmold (DE); Brinkmann, Manfred Dipl.-Ing., D-4930 Detmold (DE)
(74) Vertreter: Loesenbeck, Karl-Otto, Dipl.-Ing.

(56) Entgegenhaltungen:
- EP-A- 0 119 632
- DE-C- 187 224
- DE-U- 1 856 889
- DE-U- 1 892 043
- DE-U- 7 406 719
- US-A- 2 067 089
- US-A- 3 347 219
- US-A- 3 626 435

## Beschreibung

Die vorliegende Erfindung betrifft ein Schleifwerkzeug für Profilleisten aus Holz o. dgl. mit der Kontur der zu schleifenden Fläche angepaßten, Schleifsegmentreihen bildenden Schleifsegmenten.

Aus einem Prospekt "Werkzeugsysteme für Profilschleiftechnik" ist der Anmelderin ist eine Profilschleifscheibe "Doppel-combifinish" bekannt, die aus zwei Scheibenhälften besteht, wobei jedoch jede Scheibenhälfte Schleifsegmente aufweist, die in einem gleichbleibenden Winkelabstand zueinander angeordnet sind, so daß sie ineinandergreifen. Durch die an einer Scheibenhälfte angeordneten Schleifsegmente wird dabei jeweils eine Schlcifsegmentreihe gebildet. Ferner sind die Scheibenhälften in Axialrichtung gegeneinander verschiebbar. Die Schleifsegmente und der Grundkörper sind als ein einstückiges Kunststofftiefziehteil ausgebildet. Die Außenseiten der Schleifsegmente sind mit dem Schleifbelag versehen. Bei dieser Profilschleifscheibe ist es notwendig, daß für jedes Profil zwei eigens dafür angefertigte Schleifringe erforderlich sind. Da die Scheibenhälften gegeneinander verschoben werden können, können nur Leisten unterschiedlicher Breite geschliffen werden.

Bei dieser Profilschleifscheibe ist es notwendig, daß der Leistenhersteller ein auf sein Fertigungsprogramm abgestimmtes Sortiment von Schleifringen bereithalten muß. Diese Bevorratung ist äußerst unwirtschaftlich.

Aus dieser Erkenntnis heraus, hat sich die Anmelderin die Aufgabe gestellt, ein Schleifwerkzeug zu entwickeln, welches universeller in der Weise einsetzbar ist, daß durch eine Kombination von verschiedenen Formen von Schleifsegmenten die Anzahl der benötigten Schlcifsegmente für ein bestimmtes Sortiment von Profilleisten verringert werden kann. Dabei soll für alle denkbaren Kombinationen ein gleicher Grundkörper verwendet werden.

Die gestellte Aufgabe wird durch ein Schleifwerkzeug mit den Merkmalen des Anspruches 1 gelöst. Durch die einzeln abnehmbaren Schleifsegmente können die Schleifsegmentaufnahmen mit unterschiedlich gestalteten Schleifsegmenten bestückt werden, wobei jedoch die Schleifsegmente einer Schleifsegmentreihe gleich sind. Dadurch ist es beispielsweise möglich, in einem Arbeitsgung an einer Kante einen Radius und an der gegenüberliegenden Kante eine Hohlkehle zu schleifen. Da gemäß dem Anspruch 2 die Schleifsegmente der einen Schleifsegmentreihe auch spiegelbildlich zu den Schleifsegmenten der anderen Schleifsegmentreihe stehen können, können beispielsweise an zwei Seiten einer Leiste entsprechende Radien oder Hohlkehlen geschliffen werden.

Da die Schleifsegmente auf die Schleifsegmentaufnahmen der Grundkörper gesetzt werden, können für alle Profile gleiche Grundkörper verwendet werden, so daß die Zahl der bereits vorhaltenden Teile auf ein Minimum beschränkt ist.

In weiterer Ausgestaltung der Erfindung ist vorgesehen, daß die Grundkörper baugleich oder annähernd baugleich gestaltet sind. Hieraus ergeben sich besonders fertigungstechnische Vorteile und eine bessere Auswechselbarkeit im praktischen Einsatz. Dabei ist besonders zweckmäßig, wenn die Grundkörper und die Schleifsegmentaufnahmen einstückig ausgebildet sind. Hierdurch wird die Anzahl der das Schleifwerkzeug bildenden Teile reduziert. Ferner entfallen Mittel, um die Grundkörper mit den Schleifsegmentaufnahmen zu verbinden sowie die dazu notwendigen Montagearbeiten. Bei rotierenden Schleifwerkzeugen ist dafür Sorge zu tragen, daß sich die Schleifsegmente aufgrund der Fliehkräfte nicht lösen. Zweckmäßigerweise wird dann auch das Trägersegment an der Schleifsegmentaufnahme befestigt. Es ist dabei besonders vorteilhaft, wenn das Trägersegment aus einem Formteil oder einer Profilleiste und einem daran befestigten, der Kontur der zu schleifenden Fläche entsprechenden Grundprofilsegment gebildet ist. Das Grundprofilsegment besteht aus einem elastischen Material, wie z. B. Moosgummi oder Kork. Dieses Grundprofilsegment wird dann auf das Formteil bzw. auf die Profilleiste aufgebracht. Das Formteil bzw. die Profilleiste kann dann auch von den das Schleifsegment festlegenden Bauteilen erfaßt werden.

Eine einfache, stabile Ausführung der Grundkörper ist gegeben, wenn diese scheibenförmig ausgebildet sind und wenn im Bereich des äußeren Randes mehrere sich rechtwinkelig zur Scheibenebene erstreckende, im gleichen Winkelabstand zueinander angeordnete Schleifsegmentaufnahmen vorgesehen sind. Diese Ausbildung der Grundkörper ist nur für Rotationsschleifwerkzeuge geeignet. Bei einer einstückigen Ausbildung der Grundkörper und der Schleifsegmentaufnahmen beschreiben die Teile die Kontur eines zylindrisch ausgebildeten Korbes, der an der der Scheibe gegenüberliegenden Seite offen ist. Diese Schleifsegmentaufnahmen weisen vorzugsweise einen flachen Querschnitt auf, wobei je nach Gestaltung des Trägersegmentes die obere und/oder die untere Seite entsprechend dem Abstand zur Rotationsachse des Schleifwerkzeuges gewölbt ist. Bei der zuvor beschriebenen Ausführung liegen selbstverständlich die Schleifsegmentaufnahmen parallel und im Abstand zur Rotationsachse des Werkzeuges.

Die Festlegung der Schleifsegmente an den Schleifsegmentaufnahmen bzw. bei einer Ausführung, bei der die Schleifsegmentaufnahmen und die Grundkörper einstöckig ausgebildet sind, ist die Festlegung an den Grundkörpern besonders einfach, wenn jedem Grundkörper zwei Spannelemente zugeordnet sind, die an den Stirnflächen der Schleifsegmente vorgesehene Vorsprünge hintergreifen. Die Spannelemente können dann im Sinne von Klauen oder Krallen gesehen werden, wodurch eine formschlüssige Verbindung erzielt wird, so daß im Betrieb sichergestellt ist, daß sich die Schleifsegmente durch die Fliehkräfte nicht lösen. Zweckmäßigerweise sind die Spannelemente scheibenförmig gestaltet, wobei die äußeren Ränder der einem Grundkörper zugeordneten Spannelemente in Richtung zu den Stirnflächen der Schleifsegmente abgewinkelt und im Bereich des äußeren Randes mit zwischen den Schleifsegmenten liegenden Ausnehmungen versehen sind. Durch die abgewinkelten Ränder wird in besonders einfacher Weise die Festlegung der Schleifsegmente erreicht, wobei durch die Ausnehmungen sichergestellt ist, daß die Schleifsegmentreihen ineinandersteckbar sind. Diese Ineinandersteckbarkeit ist in besonders einfacher Weise dann sichergestellt, wenn die Spannelemente beidseitig des scheibenförmigen Grundkörpers liegen, und wobei das innenseitig liegende Spannelement korbartig ausgebildet ist in der Weise, daß im Bereich des äußeren Randes entsprechend der Anzahl der am Grundkörper angeordneten Schleifsegmentaufnahmen sich rechtwinkelig zur Scheibenebene erstreckende Stege vorgesehen sind, die im gleichen Winkelabstand zueinander angeordnet sind und unterhalb der Schleifsegmentaufnahmen des jeweiligen Grundkörpers liegen. Da bei einer derartigen Konstruktion die Stege eines korbartig ausgebildeten Spannelementes in die durch die Stege des anderen Spannelementes gebildeten Zwischenräume einfahrbar sind, beschreiben die ganz oder teilweise ineinandergefahrenen korbartigen Spannelemente eine zylindrische Kontur.

Anstelle von Rotationsschleifwerkzeugen sind auch Profilschleifgurte in der einschlägigen Branche bekannt. Bei dieser Ausführung ist der Grundkörper zweckmäßigerweise nach Art eines Flachriemens ausgebildet, an dem an der äußeren, der Lauffläche abgewandt liegenden Seite die Schleifsegmentaufnahmen angeordnet sind, und bei denen die Schleifsegmentaufnahmen gegenüber einer Längskante des Riemens vorzugsweise um die ganze oder annähernd um die ganze Breite des Riemens überstehen und der Abstand zwischen zwei Schleifsegmentaufnahmen gleich oder ein wenig größer ist als die Breite der Schleifsegmentaufnahmen. Bei einer derartigen Gestaltung können auch die Schleifsegmentaufnahmen jedes Grundkörpers mit verschiedenartigen Schleifsegmenten bestückt werden. Die Arbeitsbreite des Profilschleifgurtes ist ebenfalls variabel, da der Abstand zwischen den Riemen veränderbar ist. Weitere Kennzeichen und Merkmale einer vorteilhaften Ausgestaltung der vorliegenden Erfindung sind Gegenstand von weiteren Unteransprüchen und ergeben sich aus der nachfolgenden Beschreibung bevorzugter Ausführungsbeipsiele.
Es zeigen:
- Fig. 1 und 2: ein erfindungsgemäßes Rotationsschleifwerkzeug in Explosivdarstellung,
- Fig. 3 und 4: das Schleifwerkzeug nach den Fig. 1 und 2 in der geringsten Arbeitsbreite für zwei unterschiedliche Profilleisten in perspektivischer Darstellung,
- Fig. 5: eine Einzelheit nach den Fig. 1 und 2,
- Fig. 6: das Schleifwerkzeug entsprechend den Fig. 3 und 4 im Schnitt.
- Fig. 7: ein Einzelteil des Schleifwerkzeuges nach den Fig. 1 bis 4 in Ansicht,
- Fig. 8 bis 10: ein erfindungsgemäßes, als Profilschleifgurt ausgebildetes Werkzeug in perspektivischer Darstellung,
- Fig. 11: einen Teilausschnitt eines Profilschleifgurtes nach den Fig. 8 bis 10 in Explosivdarstellung,
- Fig. 12: eine der Fig. 11 entsprechende Stirnansicht und
- Fig. 13 bis 20: verschiedene Anwendungsbeispiele für das erfindungsgemäße Schleifwerkzeug.

In den Fig. 1 bis 7 ist ein Rotationsschleifwerkzeug dargestellt. Dieses besteht aus zwei Grundkörpern 10 und 10a, daran angeordneten Schleifsegmentaufnahmen 11, zwei scheibenförmig ausgebildeten Spanndeckeln 12 und 12a, zwei nach Art eines Korbes gestalteten Spanndekkeln 13 und 13a und an den Schleifsegmentaufnahmen 11 festgesetzten, noch näher erläuterten Schleifsegmenten 14. Die Grundkörper 10,10a bestehen im wesentlichen aus einer mit einer Bohrung 15 zum Hindurchführen einer in strichpunktierten Linien angedeuteten Schleifspindel 16 versehenen Scheibe 17 und 17a. Die Randbereiche der Scheiben 17 und 17a sind im vorliegenden Ausführungsbeispiel mit fünf Ausnehmungen 18, 18a versehen. Die Grundkörper 10,10a sind in herer Form in Sinne eines Vielkeils zu sehen, obwohl die die Aussparungen 18 begrenzenden Kanten sich in der Rotationsachse des Schleifwerkzeuges schneiden. An den freien Rändern der Grundkörper 10,10a sind die rechtwinklig zu den Scheiben 17a,17 sich erstreckenden Schleifsegmentaufnahmen 10 angesetzt. Im vorliegenden Ausführungsbeispiel sind die Grundkörper 10,10a und die Schleifsegmentaufnahmen 11 einstückig aus Metall, vorzugsweise aus Aluminium gefertigt. Die Schleifsegmentaufnahmen 11 haben einen rechteckförmigen Querschnitt, wobei jedoch die einander zugewandt liegenden Flächen gewölbt sind. Die Art des Querschnitts der Schleifsegmentaufnahmen 11 richtet sich nach der Form und der Art der Befestigung der die Schleifsegmente 14 abstützenden Trägersegmente 19, die in der Fig. 5 dargestellt sind. In den Fig. 1 bis 4 sind diese Trägersegmente 19 nicht sichbar, da die Schleifsegmente 14 darübergestülpt sind. Wie aus den 1 und 2 ohne weiteres erkennbar, liegen die Schleifsegmentaufnahmen 11 achsparallel zur Rotationsachse. Die Spanndeckel 12,12a sind ebenfalls im Randbereich mit fünf Ausnehmungen 20 und 20a versehen. Im zusammengesteckten Zustand liegendie durch die Ausnehmungen 18,18a und 20 und 20a gebildeten Stege deckungsgleich aneinander. Der äußere Rand der durch die Ausnehmungen 20,20a gebildeten Stege ist in Richtung zu dem zugeordneten Grundkörper abgewinkelt. Dadurch wird eine unter dem gleichen Winkel liegende Haltefläche hintergriffen, die an den Stirnflächen der Schleifsegmente 14 liegt. Die korbartigen Spanndeckel 13,13a sind ähnlich den aus den Grundkörpern und den Schleifsegmentaufnahmen gebildeten Bauteilen, wie die Fig. 1 und 2 deutlich zeigen. Danach bestehen sie aus Scheiben 22,22a und vom Randbereich ausgehenden, rechtwinklig verlaufenden Stegen 23 und 23a. Die Scheiben 22,22a sind auch mit Ausnehmungen 24,24a versehen. Im zusammengesteckten Zustand liegen die Ausnehmungen 18,18a,20,20a,24,24a fluchtend zueinander. Die Stege 23 liegen in einem solchen Abstand zur Rotationsachse, daß die Unterseite der Schleifsegmentaufnahmen 11 und die Oberseite der Stege 23 bzw. 23a aneinanderliegen. Die freien Enden der Stege 23 und 23a sind nach Art einer Klaue oder einer Kralle durch zweimaliges Abwinkeln in Richtung zur Scheibe 22 bzw. 22a gestaltet. Dadurch können wiederum die Halteflächen 21 der Schleifsegmente 14 hintergriffen werden.

In den Fig. 3 und 4 ist das Rotationsschleifwerkzeug nach den Fig. 1 und 2 im zusammengesteckten Zustand dargestellt. Aus beiden Figuren ist deutlich erkennbar, daß jedes Schleifsegment 14 durch den Spanndekkel 12 bzw. 12a und durch die Stege 23 bzw. 23a gehalten ist. Ferner ist erkennbar, daß die eine Schleifsegmentreihe bildenden Schleifsegmente 14 den Grundkörpern 10, 10a wechselweise zugeordnet sind. Im vorliegenden Ausführungsbeispiel besteht diese Schleifsegmentreihe aus insgesamt zehn Schleifsegmenten, da jeder Grundkörper 5 Schleifsegmentaufnahmen aufweist. Die Anzahl kann jedoch auch geändert werden. Besonders vorteilhaft ist bei der erfindungsgemäßen Ausführung, daß der Grundkörper 10 mit den aufgesetzten Schleifsegmenten und die Spanndekkel 12 und 13 zu einer Baueinheit zusammengesetzt werden können. Der Grundkörper 10a mit den aufgesetzten Schleifsegmenten und die Spanndekkel 12a und 13a können ebenfalls zu einer Baueinheit zusammengesetzt werden. Diese beiden Baueinheiten lassen sich dann nach den Fig. 3 und 4 zusammenstecken. In den Figuren sind die Schleifsegmente 14 zum Schleifen einer Leiste mit einem Radius augelegt. Dieser Radius wird bei der Darstellung nach der Fig. 3 nur an einer Kante angeschliffen, da die hochstehenden Teile der Schleifsegmente fluchtend zueinander stehen. Bei der Darstellung nach der Fig. 4 ist jedes zweite Schleifsegment der Schleifsegmentreihe um 180° gegenüber den anderen Schleifsegmenten versetzt. Dadurch besteht die Möglichkeit, eine Leiste mit an den gegenüberliegenden Kanten vorgesehenen Radien zu schleifen. Um das Werkzeug auf die jeweilige Breite der zu schleifenden Leisten einzustellen, können die zu der besagten Baueinheit zusammengesetzten Teile mehr oder weniger weit ineinandergesteckt werden. Um die einzelnen Baueinheiten fest aneinanderzufügen, ist ein auf die jeweilige Breite der Leisten ausgelegter Distanzring 25 vorgesehen, der zwischen den einander zugewandt liegenden Flächen der Scheiben 22,22a der korbförmigen Spanndeckel 13 und 13a gesetzt wird.

Aus der Fig. 5 ist erkennbar, daß sich das Schleifsegment 14 auf dem schon erwähnten Trägersegment 19 abstützt. Wie die Figur zeigt, ist das Schleifsegment 14 auf das Trägersegment 19 aufstülpbar. Bei der Darstellung nach der Fig. 5 besteht das Trägersegment 19 aus einem der zu schleifenden Fläche angepaßten Grundprofilsegment 19a aus einem elastischen Werkstoff, wie z.B. Moosgummi oder Kork, und einer T-förmigen Leiste 19b. Im Gegensatz zu der Ausführung nach der Fig. 15 kann anstelle der Leiste 19b auch ein aus einer Folie hergestelltes Formteil vorgesehen werden. Diese letztgenannte Ausführung bietet den Vorteil einer preisgünstigeren Herstellung und einer einfacheren Befestigung an den Schleifsegmentaufnahmen. Das Schleifsegment 14 ist an seinen Wirkflächen mit einem Schleifbelag 14a ausgerüstet. Ansonsten ist das Segment 14 ebenfalls durch Tiefziehen einer Folie hergestellt.

Aus der Fig. 6 ist insbesondere die Festlegung des Trägersegments 19 und des Schleifsegments 14 erkennbar. Jede Schleifsegmentaufnahme 11 ist mit einem sich in Richtung der Rotationsachse erstreckenden Längsschlitz versehen, in den der in radialer Richtung verlaufende Steg der T-förmigen Profilleiste 19b eingreift. Jedes Trägersegment ist mittels eines Gewindestiftes 16 gesichert, der in eine Gewindebohrung jeder Schleifsegmentaufnahme eingedreht ist. Die Fig. 7 zeigt eine Stirnansicht der aus den Teilen nach der Fig. 1 oder 2 zusammengesetzten Baueinheit, wobei der stirnseitige Spanndeckel 12 bzw. 12a nur teilweise dargestellt ist. Dadurch wird erkennbar, daß die Schleifsegmentaufnahme mit dem bereits erwähnten Schlitz zur Aufnahme der Profilleiste 19b des Trägersegments 19 versehen ist. Die Schleifsegmente 11 sind entsprechend der Fig. 3 angeordnet.

In den Fig. 8 bis 12 ist eine Ausführung dargestellt, bei der die Schleifsegmentaufnahmen 11 an zwei Flachriemen 27 und 27a befestigt sind. Wie die Fig. 8 besonders deutlich zeigt, ist die Länge jeder Schleifsegmentaufnahme 11 doppelt so groß wie die Riemenbreite. Da der Abstand zwischen zwei Schleifsegmentaufnahmen 11 doppelt so groß ist oder ein wenig größer ist als die Breite jeder Schleifsegmentaufnahme 11, können sie so ineinandergeschoben werden, daß die Stirnflächen fluchtend zueinander liegen, wie die Fig. 9 zeigt. Bei der Darstellung nach der Fig. 10 sind die Flachriemen 27 und 27a im Abstand zueinander. Daraus ist erkennbar, daß bei aufgestülpten Schleifsegmenten 14 die Schleifbreite vergrößert werden kann, jedoch nur so weit, daß die Schleifsegmentaufnahmen 11 noch ineinandergreifen.

Bei der Darstellung nach den Fig. 8 bis 10 ist die Länge der Schleifsegmentaufnahmen 11 doppelt so groß wie die Riemenbreite. Dieses Verhältnis kann selbstverständlich geändert werden. Bei dieser Ausführung sind die Schleifsegmente 11 klotzförmig gestaltet und aus Gummi gefertigt. Jede Schleifsegmentaufnahme 11 ist im unteren Bereich mit zwei parallel zueinander und quer zu den Längskanten des Riemens 27 bzw. 27a verlaufenden Bohrungen 28 versehen.

Die Fig. 11 zeigt, daß das Schleifsegment 14 wiederum unter Verwendung eines Grundprofilsegments 19a auf die jeweilige Schleifsegmentaufnahme 11 aufgebracht wird. Im Bereich der Stirnseiten ist das Schleifsegment 14 mit in Schleifrichtung verlaufenden Vertiefungen 29 versehen. Zur Festlegung wird durch die Bohrungen 28 ein elastisches Band 30 gezogen, dessen Länge so groß ist, daß es an den Stirnseien des Schleifsegments 11 hochgezogen und in die Vertiefungen 29 gelegt werden kann. Die Enden des Bandes 30 werden in nicht näher erläuterter Weise miteinander verbunden oder an dem Schleifsegment festgelegt. Zur Vereinfachung des Auswechselns können anstelle der dargestellten Bohrungen 28 in den Schleifsegmentaufnahmen 11 in Richtung zum Riemen 27 bzw. 27a offene Schlitze vorgesehen sin. Sofern die Schleifsegmentaufnahme 11 an der dem Riemen zugewandt liegenden Seite gewölbt ist, kann dann ein endloses Band in diese Schlitze eingelegt werden. Weitere Befestigungsmöglichkeiten sind denkbar.

In nicht dargestellter Weise können die Flachreimen 27,27a eine profilierte Lauffläche aufweisen. Besonders vorteilhaft sind quer zur Laufrichtung verlaufende, trapezförmige Stollen.

In den Fig. 13 bis 20 sind Anwendungsbeispiele zum Einsatz des erfindungsgemäßen Schleifwerkzeuges dargestellt. Die jeweils zu schleifende Leiste ist mit dem Bezugszeichen 31 versehen. Die Leiste nach der Fig. 13 ist an einer Längskante abgerundet. Für diesem Einsatzfall wäre beispielsweise das Werkzeug nach der Fig. 3 geeignet. Bei der Darstellung nach der Fig. 14 ist an zwei einander gegenüberliegenden Längskanten je ein Radius vorgesehen. Dazu ist das Werkzeug nach der Fig. 4 geeignet. Zur Umstellung auf eine andere Breite ist lediglich der Distanzring 25 auszutauschen. Die Leisten nach den Fig. 15 und 16 sind an einer bzw. wiederum an zwei einander gegenüberliegenden Längskanten mit je einer Hohlkehle versehen. Beide Ausführungen können mit den gleichen Schleifsegmenten bearbeitet werden. Eine Kombination aus den Leisten nach den Fig. 13 und 15 ist in der Fig. 17 dargestellt. Um an einer Seite eine Rundung und an der gegenüberliegenden Seite eine Hohlkehle zu schleifen, sind keine darauf ausgelegten Schleifsegmente notwendig, da durch die Möglichkeit der unterschiedlichen Bestükkung mit Schleifsegmenten die für die Herstellung der Leisten nach den Fig. 13 bzw. 15 verwendeten Schleifsegmente einsetzbar sind. Aus einer vergleichenden Betrachtung der beschriebenen Profile ergibt sich, daß mit zwei Formen von Schleifsegmenten bereits fünf Profile bearbeitet werden können. Bei der Leiste nach der Fig. 18 wird eine zurückliegende, geschwungende Fläche geschliffen. Die gleiche Form wird bei der Leiste nach der Fig. 19 an zwei einander gegenüberliegenden Längskanten bearbeitet. Auch hierfür ist nur eine Form von Schleifsegmenten notwendig. Bei der Leiste nach der Fig. 20 wird an einer Seite ein Radius nach der Fig. 13 geschliffen und an der gegenüberliegenden Seite die in der Fig. 18 dargestellte Form. Für diese Form sind wiederum keine Schleifsegmente anzufertigen. In den Anwendungsbeispielen sind insgesamt acht verschiedene Profilleisten dargestellt. Dazu werden aber lediglich drei unterschiedliche Formen von Schleifsegmenten notwendig. Da sich bei der äußerst großen Zahl der bekannten Profilleisten die Form von Schleifsegmenten wesentlich reduziert, sind die Schleifsegmente wesentlich kostengünstiger herzustellen, da die Anzahl der für die Herstellung benötigten Werkzeuge ebenfalls reduziert wird. Ferner kann man noch davon ausgehen, daß die verbleibenden Formen in größeren Stückzahlen und somit auch kostengünstiger herstellbar sind.

### Bezugszeichen

- 10: Grundkörper
- 10a: Grundkörper
- 11: Schleifsegmentaufnahme
- 12: Spanndeckel
- 12a: Spanndeckel
- 13: Spanndeckel
- 13a: Spanndeckel
- 14: Schleifsegment,
- 14: Schleifbelag
- 15: Bohrung
- 17: Scheibe
- 17a: Scheibe
- 18: Aussparung
- 19: Trägersegment,
- 19a: Grundprofilsegment,
- 19b: Prfolleiste
- 20: Ausnehmung
- 20a: Ausnehmung
- 21: Haltefläche
- 22: Scheibe
- 22a: Scheibe
- 23: Steg
- 23a: Steg
- 24: Ausnehmung
- 24a: Ausnehmung
- 25: Distanzring
- 27: Flachriemen
- 27a: Flachriemen
- 28: Bohrung
- 29: Vertiefung
- 30: Band

## Patentansprüche

1. Schleifwerkzeug für Profilleisten aus Holz oder dergleichen mit der Kontur der zu schleifenden Fläche angepaßten, Schleifsegmentreihen bildenden, mit einem Schleifbelag versehenen Schleifsegmenten (14), wobei die Schleifsegmente (14) einer Schleifsegmentreihe an einem Grundkörper (10,10a) angeordnet sind, daß die Grundkörper (10,10a) gegen einander in axialer Richtung verschiebbar sind und daß die Schleifsegmente (14) einer Schleifsegmentreihe zu den Schleifsegmenten (14) der anderen Schleifsegmentreihe derart versetzt sind, daß die Schleifsegmentreihen wenigstens über eine Teillänge ineinandersteckbar sind, **dadurch gekennzeichnet,** daß jede Schleifsegmentreihe aus mehreren von den Schleifsegmentaufnahmen (11) der Grundkörper (10,10a) einzeln abnehmbaren Schleifsegmenten (14) besteht, und daß jeder Grundkörper (10,10a) eine der Anzahl der Schleifsegmente (14) entsprechende Stückzahl von Schleifsegmentaufnahmen (11) aufweist.

2. Schleifwerkzeug nach Anspruch 1, dadurch gekennzeichnet, daß die Schleifsegmente (14) einer Schleifsegmentreihe zu den Schleifsegmenten (14) der anderen Schleifsegmentreihe in zueinander spiegelbildlichen Betriebsstellungen an den jeweiligen Schleifsegmentaufnahmen (11) festlegbar sind.

3. Schleifwerkzeug nach Anspruch 1, dadurch gekennzeichnet, daß die Grundkörper (10,10a) baugleich oder annähernd baugleich gestaltet sind, daß jedes Schleifsegment (14) auf ein Trägersegment (19) gestülpt ist, und daß das Trägersegment lösbar an der zugeordneten Schleifsegmentaufnahme (11) befestigt ist.

4. Schleifwerkzeug nach Anspruch 3, dadurch gekennzeichnet, daß jedes Trägersegment (19) aus einem Formteil oder einer Profilleiste (19b) und einem daran befestigten, der Kontur der zu schleifenden Fläche entsprechenden, aus einem elastischen Material bestehendes Grundprofilsegment (19a) gebildet ist.

5. Schleifwerkzeug in Form eines Rotationsschleifwerkzeuges nach Anspruch 1, dadurch gekennzeichnet, daß die Grundkörper (10,10a) scheibenförmig ausgebildet sind, daß im Bereich des äußeren Randes mehrere, vorzugsweise fünf sich rechtwinklig zur Scheibenebene erstreckende, im gleichen Winkelabstand zueinander angeordnete Schleifsegmentaufnahmen (11) vorgesehen sind.

6. Rotationsschleifwerkzeug nach Anspruch 5, dadurch gekennzeichnet, daß jedem Grundkörper (10,10a) zur Festlegung der Schleifsegmente (14) zwei Spannelemente (12,13 bzw. 12a,13a) zugeordnet sind, die an den Stirnflächen der Schleifsegmente vorgesehene Vorsprünge hintergreifen.

7. Rotationsschleifwerkzeug nach Anspruch 5, dadurch gekennzeichnet, daß die Spannelemente (12,13,12a,13a) scheibenförmig gestaltet sind, daß die äußeren Ränder der einem Grundkörper (10,10a) zugeordneten Spannelemente (12,13 bzw. 12a,13a) in Richtung zu den Stirnflächen der Schleifsegmente (14) abgewinkelt und im Bereich des äußeren Randes mit zwischen den Schleifsegmenten (14) liegenden Ausnehmungen (20) versehen sind, daß die Spannelemente (12,13,12a,13a) beidseitig des scheibenförmigen Rundkörpers (10 bzw. 10a) liegen, daß das innenseitig liegende Spannelement (13 bzw. 13a) korbartig ausgebildet ist, derart, daß im Bereich des äußeren Randes entsprechend der Anzahl der am Grundkörper (10 bzw. 10a) angeordneten Schleifsegmentaufnahmen (11) sich rechtwinklig zur Scheibenebene erstreckende Stege (23a,23) vorgesehen sind, die im gleichen Winkelabstand zueinander angeordnet sind und unterhalb der Schleifsegmentaufnahmen (11) liegen.

8. Rotationsschleifwerkzeug nach Anspruch 7, dadurch gekennzeichnet, daß die Stege (23) eines korbartig ausgebildeten Spannelementes (13) in die durch die Stege (23a) des anderen Spannelementes (13a) gebildeten Zwischenräume einfahrbar sind.

9. Rotationsschleifwerkzeug nach einem oder mehreren der vorhergehenden Ansprüche, dadurch gekennzeichnet, daß die abgewinkelten Ränder der einem Grundkörper (10,10a) zugeordneten Spannelemente (12,13,12a,13a) symmetrisch zueinander stehen.

10. Rotationsschleifwerkzeug nach einem oder mehreren der vorhergehenden Ansprüche, dadurch gekennzeichnet, daß die Breite des Schleifwerkzeuges durch einen zwischen den korbartigen Spannelementen (13,13a) liegenden Distanzring (25) bestimmt ist, dessen Länge auf die jeweilige Arbeitsbreite des Schleifwerkzeuges ausgelegt ist.

11. Schleifwerkzeug in Form eines Rotationsschleifwerkzeuges nach den Ansprüchen 1 und 4, dadurch gekennzeichnet, daß jede Schleifsegmentaufnahme (11) einen sich in Richtung zur Drehachse erstreckenden Längsschlitz aufweist, in den ein Steg der Profilleiste (19b) des Trägersegments (19) eingreift.

12. Schleifwerkzeug nach Anspruch 1, dadurch gekennzeichnet, daß es in Form eines Profilschleifgurtes und jeder Grundkörper nach Art eines Flachriemens (27,27a) ausgebildet ist, an dem an der äußeren, der Lauffläche abgewandt liegenden Seite die Schleifsegmentaufnahmen (11) angeordnet sind, und daß die Schleifsegmentaufnahmen (11) gegenüber einer Längskante des Riemens, vorzugsweise um die ganze oder annähernd um die ganze Breite des Riemens (27,27a) überstehen.

13. Schleifwerkzeug nach Anspruch 12, dadurch gekennzeichnet, daß die Schleifsegmentaufnahmen (11) klotzartig ausgebildet sind und aus Gummi oder einem gummiähnlichen Kunststoff gefertigt sind, und daß die Flachriemen (27,27a) einstückig ausgebildet sind.

14. Schleifwerkzeug nach Anspruch 12, dadurch gekennzeichnet, daß die Schleifsegmentaufnahmen (11) an der dem Flachriemen (27,27a) zugewandt liegenden unteren Bereich zwei sich quer zu den Längskanten des Flachriemens erstreckenden Bohrungen (28) oder mit zwei in Richtung zum Flachriemen geöffneten Schlitzen versehen sind.

15. Schleifwerkzeug nach Anspruch 1 oder 12, dadurch gekennzeichnet, daß der Abstand zwischen zwei Schleifsegmentaufnahmen (11) gleich oder ein wenig größer ist als die Breite einer Schleifsegmentaufnahme (11).

## Claims

1. A grinding tool for shaped strips of wood or the like, with grinding segments (14) which are adapted to the contour of the surface to be ground and which form rows of grinding segments and which are provided with a grinding coating, wherein the grinding segments (14) of a row of grinding segments are arranged on a main body (10, 10a), that the main bodies (10, 10a) are displaceable relative to each other in the axial direction and that the grinding segments (14) of a row of grinding segments are displaced relative to the grinding segments (14) of the other row of grinding segments in such a way that the rows of grinding segments can be engaged one into the other at least over a portion of their length, characterised in that each row of grinding segments comprises a plurality of grinding segments (14) which are individually removable from the grinding segments receiving means (11) of the main bodies (10, 10a) and that each main body (10, 10a) has a number of grinding segments receiving means (11), which corresponds to the number of grinding segments (14).

2. A grinding tool according to claim 1 characterised in that the grinding segments (14) of a row of grinding segments can be fixed to the respective grinding segment receiving means (11), relative to the grinding segments (14) of the other row of grinding segments, in operative positions which are in mirror image relative to each other.

3. A grinding tool according to claim 1 characterised in that the main bodies (10, 10a) are of the same structural configuration or of approximately the same structural configuration, that each grinding segment (14) is fitted on to a carrier segment (19) and that the carrier segment is releasably fixed to the associated grinding segment receiving means (11).

4. A grinding tool according to claim 3 characterised in that each carrier segment (19) comprises a shaped portion or a profile strip (19b) and a main profile segment (19a) which is fixed thereto and which corresponds to the contour of the surface to be ground and which comprises an elastic material.

5. A grinding tool in the form of a rotary grinding tool according to claim 1 characterised in that the main bodies (10, 10a) are of a disc-like configuration, and that provided in the region of the outer edge are a plurality of and preferably five grinding segments receiving means which extend at a right angle to the plane of the disc and which are arranged at the same angular spacing relative to each other.

6. A rotary grinding tool according to claim 5 characterised in that two clamping elements (12, 13 and 12a, 13a respectively) are associated with each main body (10, 10a) for fixing the grinding segments (14), the clamping elements engaging behind projections provided at the end faces of the grinding segments.

7. A rotary grinding tool according to claim 5 characterised in that the clamping elements (12, 13, 12a, 13a) are of a disc-like configuration, that the outer edges of the clamping elements (12, 13 and 12a, 13a respectively) which are associated with a main body (10, 10a) are angled in a direction to the end faces of the grinding segments (14) and are provided in the region of the outer edge with openings (20) disposed between the grinding segments (14), that the clamping elements (12, 13, 12a, 13a) lie on both sides of the discshaped round body (10 and 10a respectively), that the inwardly disposed clamping element (13 and 13a respectively) is of a basket-like configuration in such a way that web portions (23a, 23) which extend at a right angle to the plane of the disc are provided in the region of the outer edge, corresponding to the number of grinding segment receiving means (11) arranged on the main body (10 and 10a respectively), the web portions (23a, 23) being arranged at the same angular spacing relative to each other and being disposed beneath the grinding segment receiving means (11).

8. A rotary grinding tool according to claim 7 characterised in that the web portions (23) of a clamping element (13) which is of a basket-like configuration can he introduced into the intermediate spaces formed by the web portions (23a) of the other clamping element (13a).

9. A rotary grinding tool according to one or more of the preceding claims characterised in that the angled edges of the clamping elements (12, 13, 12a, 13a) associated with a main body (10, 10a) are symmetrical relative to each other.

10. A rotary grinding tool according to one or more of the preceding claims characterised in that the width of the grinding tool is determined by a spacer ring (25) which is disposed between the basket-like clamping elements (13, 13a) and whose length is designed for the respective working width of the grinding tool.

11. A grinding tool in the form of a rotary grinding tool according to claims 1 and 4 characterised in that each grinding segment receiving means (11) has a slot which extends in a direction to the axis of rotation and into which engages a web portion of the profile strip (19b) of the carrier segment (19).

12. A grinding tool according to claim 1 characterised in that it is in the form of a profile grinding belt and each main body is formed in the manner of a flat belt member (27, 27a) on which the grinding segment receiving means (11) are arranged at the outer side which is remote from the contact surface, and that the grinding segment receiving means (11) project relative to a longitudinal edge of the belt member, preferably by the entire width or approximately the entire width of the belt member (27, 27a).

13. A grinding tool according to claim 12 characterised in that the grinding segment receiving means (11) are of a block-like configuration and are made from rubber or a rubber-like plastics material and that the flat belt members (27, 27a) are of an integral construction.

14. A grinding tool according to claim 12 characterised in that the grinding segment receiving means (11), at the lower region which is towards the flat belt member (27, 27a), are provided with two bores (28) extending transversely to the longitudinal edges of the flat belt member, or two slots which are open in a direction towards the flat belt member.

15. A grinding tool according to claim 1 or claim 12 characterised in that the spacing between two grinding segment receiving means (11) is the same as or a little larger than the width of a grinding segment receiving means (11).

## Revendications

1. Outil à poncer pour lattes profilées en bois ou similaire comportant des segments de ponçage (14), adaptés au contour de la surface à poncer, formant des rangées de segments de ponçage et pourvus d'une garniture de ponçage, dans lequel les segments de ponçage (14) d'une rangée sont disposés sur un corps de base (10, 10a) de manière que les corps de base (10, 10a) puissent coulisser l'un vers l'autre dans la direction axiale et que les segments de ponçage (14) d'une rangée soient décalés par rapport aux segments (14) de l'autre rangée de telle sorte que les rangées de segments de ponçage puissent s'emboîter les unes dans les autres au moins sur une partie de la longueur, caractérisé en ce que chaque rangée de segments de ponçage est constituée de plusieurs segments de ponçage (14) pouvant être enlevés séparément des logements de segment de ponçage (11) des corps de base (10, 10a) et en ce que chaque corps de base (10, 10a) comporte un nombre de logements (11) correspondant au nombre de segments de ponçage (14).

2. Outil à poncer selon la revendication 1, caractérisé en ce que les segments de ponçage (14) d'une rangée peuvent être fixés sur les logements de segment de ponçage (11) respectifs, dans des positions présentant une symétrie en miroir par rapport aux segments de ponçage (14) de l'autre rangée.

3. Outil à poncer selon la revendication 1, caractérisé en ce que les corps de base (10, 10a) ont une construction similaire ou à peu près similaire, en ce que chaque segment de ponçage (14) est emboîté sur un segment de support (19) et en ce que le segment de support est fixé de manière amovible sur le logement de segment de ponçage (11) correspondant.

4. Outil à poncer selon la revendication 3, caractérisé en ce que chaque segment de support (19) est formé à partir d'une pièce façonnée ou d'une pièce profilée (19b) et, fixe sur celle-ci, d'un segment profilé de base correspondant au contour de la surface à poncer, réalisé dans une matière élastique.

5. Outil à poncer sous la forme d'un outil rotatif selon la revendication 1, caractérisé en ce que les corps de base (10, 10a) sont en forme de disque, en ce que dans la région du bord extérieur il est prévu plusieurs, de préférence cinq, logements de segment de ponçage (11) s'étendant à angle droit par rapport au plan des disques, espacés les uns des autres de la même distance angulaire.

6. Outil à poncer rotatif selon la revendication 5, caractérisé en ce qu'il est associé à chaque corps de base (10, 10a), pour fixer les segments de ponçage (14), deux éléments de serrage (12, 13 ou 12a à 13a) qui passent derrière les saillies prévues sur les surfaces frontales des segments de ponçage.

7. Outil à poncer rotatif selon la revendication 5, caractérisé en ce que les éléments de serrage (12, 13, 12a, 13a) sont en forme de disques, en ce que les bords extérieurs des éléments de serrage (12, 13 ou 12a, 13a), associés à un corps de base (10, 10a), sont coudés en direction des surfaces frontales des segments de ponçage (14) et en ce que dans la région du bord extérieur ils sont pourvus d'évidements (20), situés entre les segments de ponçage (14), en ce que les éléments de serrage (12, 13, 12a, 13a) se situent des deux côtés du corps de base (10 ou 10a) en forme de disques, en ce que l'élément de serrage (13 ou 13a) situé à l'intérieur est en forme de corbeille de telle sorte que dans la région du bord extérieur, suivant le nombre de logements (11) placés sur le corps de base (10 ou 10a), il est prévu des cloisons (23a, 23) s'étendant à angle droit par rapport au plan des disques et qui sont espacées les unes des autres de la même distance angulaire et se situent sous les logements de segment de ponçage (11).

8. Outil à poncer rotatif selon la revendication 7, caractérisé en ce que les cloisons (23) d'un élément de serrage (13) en forme de corbeille peuvent être introduites dans les espaces intermédiaires formés par les cloisons (23a) de l'autre élément de serrage (13a).

9. Outil à poncer rotatif selon une ou plusieurs des revendications précédentes, caractérisé en ce que les bords coudés des éléments de serrage (12, 13, 12a, 13a) associés à un corps de base (10, 10a) sont symétriques les uns par rapport aux autres.

10. Outil à poncer rotatif selon une ou plusieurs des revendications précédentes, caractérisé en ce que la largeur de l'outil à poncer est déterminée par une bague d'écartement (25), située entre les éléments de serrage (13, 13a) en forme de corbeille et dont la longueur est fonction de la largeur de travail respective de l'outil à poncer.

11. Outil à poncer sous la forme d'un outil à poncer rotatif selon les revendications 1 et 4, caractérisé en ce que chaque logement de segment de ponçage (11) présente une fente longitudinale, s'étendant en direction de l'axe de rotation, dans laquelle s'engage une aile de la pièce profilée (19b) du segment de support (19).

12. Outil à poncer selon la revendication 1, caractérisé en ce qu'il est conçu sous la forme d'une bande à poncer profilée et le corps de base est conçu à la manière d'une courroie plate (27, 27a) sur laquelle sont placés les logements de segment de ponçage (11) sur le côté extérieur, opposé à la surface d'usure et en ce que les logements (11) dépassent d'un bord longitudinal de la courroie, de préférence de toute la largeur ou à peu près de la courroie (27, 27a).

13. Outil à poncer selon la revendication 12, caractérisé en ce que les logements (11) sont conçus à la manière de blocs et sont réalisés en caoutchouc ou dans une matière synthétique semblable au caoutchouc et en ce que les courroies plates (27, 27a) sont d'une seule pièce.

14. Outil à poncer selon la revendication 12, caractérisé en ce que les logements (11), dans la zone inférieure tournée vers la courroie plate (27, 27a), sont pourvus de deux perçages (28) s'étendant transversalement aux bords longitudinaux de la courroie plate ou de deux fentes ouvertes en direction de la courroie plate.

15. Outil à poncer selon la revendication 1 ou 2, caractérisé en ce que la distance séparant deux logements de segment de ponçage (11) est égale ou légèrement supérieure à la largeur d'un logement (11).
